# FASCICULE DE BREVET EUROPEEN

(11) **EP 1 832 413 B1**
(45) Date de publication et mention de la délivrance du brevet: **26.08.2009**
(21) Numéro de dépôt: 06356146.8
(22) Date de dépôt: 14.12.2006
(51) Int. Cl.: B31B 1/25

(54) **Procédé et dispositif pour la réalisation d'un emballage en carton de volume variable**
Verfahren und Vorrichtung zur Herstellung von Kartonverpackungen mit variablem Volumen
Method and device for making packages comprising cardboard boxes of variable volume

(30) Priorité: 06.03.2006 FR 0601969
(43) Date de publication de la demande: 12.09.2007
(73) Titulaire: SAVOYE, 21000 Dijon (FR)
(72) Inventeur: Foulon, Joel, 21200 Combertault (FR)
(74) Mandataire: Bratel, Gérard

(56) Documents cités:
- EP-A- 1 380 407
- FR-A- 2 606 367
- FR-A- 2 710 580
- US-A- 3 866 523
- US-A- 4 268 555
- PATENT ABSTRACTS OF JAPAN vol. 2003, no. 12, 5 décembre 2003 (2003-12-05) -& JP 2004 067115 A (OJI INTERPACK CO LTD), 4 mars 2004 (2004-03-04)
- PATENT ABSTRACTS OF JAPAN vol. 2003, no. 12, 5 décembre 2003 (2003-12-05) -& JP 2004 025311 A (CHUBU SHIZAI:KK; KIHATA HIROKAZU; SEKIMOTO MASAHIKO), 29 janvier 2004 (2004-01-29)

## Description

La présente invention concerne, de façon générale, la réalisation d'emballages en carton, désignés ici aussi comme « caisses », dont le volume variable c'est-à-dire adapté à la hauteur des produits emballés dans chaque cas. Cette invention se rattache ainsi au domaine de la préparation des commandes et expéditions de produits, de nature et quantité variable de sorte qu'ils occupent des volumes et hauteurs divers.

Il est déjà connu, dans ce domaine, d'utiliser des caisses en carton de caractéristiques initiales identiques, mais que l'on peut adapter à chaque utilisation particulière, c'est-à-dire à chaque hauteur de produits à emballer, par des procédés appropriés.

Une première solution, décrite dans le brevet français FR 2 710 580 au nom du Demandeur, consiste à découper une caisse en carton, à l'état non rempli, de manière à éliminer le surplus de carton, rendu inutile en fonction de la hauteur plus ou moins réduite du contenu de la caisse. La chute de carton ainsi créée doit être alors évacuée.

D'autres solutions déjà connues permettent de réduire le volume d'une caisse en carton, pour l'adapter à la hauteur des produits emballés, sans que se forment des déchets à évacuer.

Une solution particulière consiste à prévoir, sur les quatre flancs de la caisse, plusieurs lignes de pliage parallèles et rapprochées. En fonction de la hauteur occupée dans chaque cas par les produits placés sur le fond de la caisse, on choisit la ligne de pliage suivant laquelle les rabats seront formés et pliés. A titre d'exemple, il est ici fait référence au brevet français FR 2 612 885.

Comme on le conçoit facilement, cette solution nécessite au préalable, sur les quatre flancs de la caisse, la réalisation par des moyens complexes de lignes de pliage nombreuses dont une seule sera finalement utilisée. De plus, l'adaptation en hauteur de la caisse reste approximative, puisqu'elle peut seulement être réalisée de façon discontinue, selon le « pas » correspondant à l'écartement entre deux lignes de pliage consécutives.

Une autre solution, évitant ces inconvénients, consiste à utiliser une caisse dont les parties, destinées à constituer les rabats supérieurs, ne sont initialement délimitées par aucune ligne de pliage pré-formée. A chaque utilisation, et en fonction de la hauteur des produits à emballer, il est formé sur chaque flanc de la caisse une ligne de pliage à la hauteur convenable, puis le rabat délimité par cette ligne est plié au-dessus du contenu de la caisse, préalablement remplie. Ce principe se trouve décrit, par exemple, dans le brevet français FR 2 606 367.

Cependant, un tel procédé suppose qu'après formation des lignes de pliage, à l'emplacement approprié, les rabats puissent être pliés et maintenus au-dessus du contenu de la caisse, avant d'être assemblés entre eux par exemple par collage ou par agrafage ou par bande adhésive ou encore par simple imbrication.

Dans le cas d'une caisse en carton épais, en particulier un carton à double cannelure, le procédé qui vient d'être exposé est difficile à mettre en oeuvre, car l'élasticité « naturelle » du carton tend à ramener les rabats de la caisse vers le haut. En particulier, dans le cas d'une machine connue mettant en oeuvre ce procédé, les lignes de pliage des rabats sont marquées au moyen d'une lame coupante agissant uniquement du côté intérieur de la caisse, ce qui peut convenir pour du carton à simple cannelure, mais s'avère insuffisant dans le cas d'un carton à double cannelure, tel qu'utilisé fréquemment pour des caisses dites « américaines », ou encore pour des barquettes ou des bacs en carton.

De plus, dans le cas du brevet français FR 2606367 précité, la caisse est formée autour des produits à emballer, préalablement positionnés, et par conséquent les lignes de pliage délimitant les rabats sont réalisées avant le remplissage de la caisse, sur cette caisse encore à plat. Ainsi, le procédé de ce document n'est valablement applicable que dans le cas de l'emballage de produits de hauteur prédéterminée, donc de géométrie bien précise ; ce procédé reste pratiquement inapplicable à des caisses recevant des produits dont la nature, la forme et la quantité peuvent être très variables, ce qui est le cas dans le domaine de la préparation des commandes et expéditions de produits. De plus, le dispositif qui met en oeuvre ce procédé utilise un outillage qui réalise les lignes de pliage sur les caisses encore à plat, et en cours de défilement, ce qui rend difficile le changement de position des lignes de pliage, d'une caisse à une autre.

De même, le brevet US 3866523 prévoit la réalisation de lignes de pliage sur des caisses encore à plat, en cours de défilement, sans tenir compte ici de la hauteur des produits qui seront emballés dans chaque caisse.

La présente invention vise à éviter tous les inconvénients précédemment mentionnés, et elle a donc principalement pour but, dans le cadre de la réalisation d'un emballage en carton de volume variable, du genre ici considéré, à fournir un procédé et un dispositif perfectionnés, assurant le pliage et le maintien en place des rabats, pour une caisse déjà formée et remplie, même dans le cas d'une caisse réalisée en carton épais, typiquement un carton à double cannelure, de manière à élargir le domaine d'application de ce genre de procédé.

A cet effet, l'invention a pour premier objet un procédé pour la réalisation d'un emballage en carton, du genre caisse, de volume variable adapté à la hauteur des produits emballés dans chaque cas, le procédé prévoyant, de façon connue, la formation de lignes de pliage à la hauteur convenable, sur les quatre flancs de la caisse, pour délimiter des rabats supérieurs, puis le pliage de ces rabats au-dessus du contenu de la caisse, ce procédé étant caractérisé par le fait que, dans l'étape de formation des lignes de pliage, effectuée après remplissage de la caisse avec les produits à emballer, il est réalisé sur chaque flanc de cette caisse, pour chaque rabat, un marquage du côté intérieur de la caisse et un autre marquage du côté extérieur de la caisse.

Ainsi, l'idée à la base de la présente invention consiste en la réalisation d'un « double marquage » du carton, sur les flancs de la caisse, de manière à faciliter le rabattement des parties supérieures de ces flancs, même dans le cas d'un carton épais, notamment un carton à double cannelure. Grâce à ce double marquage, réalisé à la fois intérieurement et extérieurement, les rabats sont plus facilement pliés au-dessus du contenu de la caisse, précédemment remplie et ces rabats ne tendent pratiquement plus à se relever par effet d'élasticité, ce qui facilite aussi leur maintien en position et leur assemblage entre eux, avant la mise en place du couvercle ou de la coiffe de fermeture de la caisse.

Le double marquage est réalisable selon diverses modalités avantageuses.

En particulier, il est prévu de préférence un léger décalage en hauteur, entre d'une part le marquage réalisé du côté intérieur de la caisse et d'autre part le marquage réalisé du côté extérieur de la caisse, ceci sur chaque flanc de la caisse ; le marquage extérieur est ici avantageusement réalisé légèrement plus haut que le marquage intérieur, afin de faciliter le pliage du carton dans un sens préférentiel, tout en évitant une interférence des outils réalisant le marquage du côté intérieur et du côté extérieur.

De plus, tant pour le marquage intérieur que pour le marquage extérieur, il est avantageusement prévu un décalage en hauteur, égal sensiblement à l'épaisseur du carton, entre d'une part le marquage flancs longitudinaux et d'autre part le marquage des flancs transversaux de la caisse, ceci pour permettre un rabattement aisé des quatre rabats, sans créer des pressions et déformations aux quatre angles supérieurs de la caisse.

Les marquages réalisés intérieurement et extérieurement peuvent être des marquages continus ou des marquages discontinus, et plus ou moins appuyés, en allant jusqu'à une véritable pré-découpe de la feuille externe du carton, sur le côté extérieur de la caisse. Le marquage peut, pour chaque flanc de la caisse, être moins appuyé au centre de ce flanc et plus appuyé dans les parties latérales du même flanc, pour garantir une bonne amorce de pliage des rabats, aux quatre angles supérieurs de la caisse.

Les doubles marquages des quatre flancs de la caisse peuvent être réalisés de façon simultanée. Ils peuvent aussi être décalés dans le temps, par exemple en réalisant d'abord les doubles marquages sur les deux flancs longitudinaux, puis les doubles marquages sur les flancs transversaux de la caisse.

L'invention a aussi pour objet un dispositif pour la réalisation d'un emballage en carton, du genre caisse, de volume variable adapté à la hauteur des produits emballés dans chaque cas, ce dispositif mettant en oeuvre le procédé de « double marquage » défini ci-dessus.

Selon l'invention, ce dispositif comprend, pour le marquage intérieur et extérieur des quatre flancs d'une caisse en carton, en vue de la délimitation des rabats supérieurs, un ensemble de quatre paires d'outils de marquage, attribuées respectivement aux quatre flancs de la caisse, chaque paire d'outils comprenant un outil de marquage intérieur, apte à être descendu dans la caisse à une hauteur convenable, et un outil de marquage extérieur, apte à être amené extérieurement contre le flanc correspondant de la caisse, sensiblement à la même hauteur que l'outil de marquage intérieur.

Les outils de marquage, tant intérieurs qu'extérieurs, sont avantageusement constitués par des lames dentées ou ondulées, les dentures ou ondulations de ces lames étant plus ou moins prononcées. Ces lames de marquage sont guidées perpendiculairement aux flancs correspondants de la caisse, et elles sont déplaçables, chacune dans un plan perpendiculaire au flanc correspondant de la caisse en carton, au moyen d'actionneurs pneumatiques ou hydrauliques, ou encore au moyen d'actionneurs mécaniques, électriques ou électromécaniques.

Avantageusement, les quatre outils de marquage intérieurs sont déplaçables au moyen d'un actionneur central commun, du genre vérin, relié par des moyens de transmission mécaniques tels que des biellettes à chacun des quatre outils de marquage intérieurs.

Dans chaque paire d'outils de marquage, l'outil de marquage extérieur est, de préférence, légèrement décalé vers le haut par rapport à l'outil de marquage intérieur, pour imposer au carton (après réalisation du double marquage) un sens de pliage préférentiel, tout en évitant une interférence entre les deux outils de marquage, au moment de leur actionnement.

L'ensemble des quatre paires d'outils de marquage est avantageusement porté par un ossature commune, déplaçable verticalement qui, par abaissement, est apte à venir coiffer intérieurement et extérieurement la caisse, pour positionner les outils de marquage intérieurs et extérieurs à une hauteur convenable relativement à cette caisse.

En complément ou en variante à ce qui précède, le dispositif peut encore comprendre un plateau élévateur, disposé sous les outils de marquage et prévu pour surélever la caisse, au moment de l'opération de marquage des flancs de cette caisse. Un tel plateau élévateur s'avère avantageux, en particulier dans le cas d'une caisse de faible hauteur (une fois celle-ci réduite par pliage des rabats).

Le dispositif de « double marquage », objet de la présente invention, constitue avantageusement un poste intermédiaire, d'une machine dans laquelle les caisses avancent sur un convoyeur horizontal, la machine comprenant successivement, le long du convoyeur, un poste de coupe des caisses le long de leurs arêtes verticales, sur une certaine hauteur, le poste de double marquage des flancs des caisses, intérieurement et extérieurement, un poste de pliage et de pressage des rabats, et un poste de pose de coiffes de fermeture sur le sommet des caisses. Cette machine peut encore comprendre un poste pour la mise en place, dans les caisses, de sacs gonflables destinés au calage des produits emballés.

L'invention sera mieux comprise à l'aide de la description qui suit, en référence au dessin schématique annexé représentant, à titre d'exemple, une forme d'exécution de ce dispositif de « double marquage », et de la machine incorporant un tel dispositif :
Figure 1 est un schéma illustrant en coupe, de façon très simplifiée, le principe d'un emballage en carton de volume variable ;
Figure 2 représente, sous la forme d'une succession de schémas, les principales étapes de la réalisation d'un tel emballage ;
Figure 3 est une vue d'ensemble, en perspective, d'une machine sur laquelle sont réalisables de tels emballages ;
Figure 4 est une vue en perspective de l'outillage de marquage et de son ossature de support, appartenant au poste de marquage de cette machine ;
Figure 5 est une vue en perspective correspondant à la figure 4 mais sans l'ossature, montrant plus particulièrement les outils de marquage ;
Figure 6 est un schéma illustrant l'application de l'invention à un emballage en carton à double cannelure.

La figure 1 montre, en coupe verticale, un emballage en carton 2 du genre caisse, qui possède une hauteur initiale indiquée H. L'emballage 2 reçoit, sur son fond 3, des produits 4 qui occupent une hauteur h, inférieure à la hauteur initiale H de cet emballage. Dans ce cas, il est procédé à une réduction de hauteur de l'emballage 2, de la valeur (H - h), de manière à abaisser le sommet de cet emballage 2 en l'amenant juste au-dessus du sommet des produits emballés 4.

En se référant à la figure 2, sont maintenant décrites les différentes étapes de la réalisation et de la fermeture d'un tel emballage 2, conduisant à l'adaptation de sa hauteur.

A l'état initial ici considéré, l'emballage 2 possède deux flancs longitudinaux 5 et deux flancs transversaux 6, de même hauteur H, cet emballage 2 étant encore ouvert à sa partie supérieure. Dans une première étape (a), il est procédé à une coupe du carton le long des quatre arêtes verticales de l'emballage 2, pour réaliser des fentes verticales 7 qui s'étendent, sur une certaine hauteur, depuis le sommet de cet emballage 2.

Dans une deuxième étape (b), il est procédé au marquage des quatre flancs 5 et 6 de l'emballage 2, c'est-à-dire que sont formées sur ces flancs des lignes de pliage horizontales 8, qui aboutissent vers les extrémités inférieures des fentes verticales 7 précédemment découpées. Les lignes de pliage 8 ainsi formées délimitent des parties rectangulaires 9, initialement dirigées vers le haut, désignées comme rabats supérieurs ou plus simplement comme rabats.

Dans une étape intermédiaire (c), les rabats supérieurs 9 sont encollés, par le dépôt de zones de colle 10 vers les angles supérieurs des rabats 9 longitudinaux.

Dans l'étape suivante (d), les rabats 9 sont pliés, par pivotement autour des lignes de pliage 8, et ainsi ces rabats 9 sont pressés vers le bas de manière à s'assembler entre eux, aux quatre angles supérieurs de la caisse, grâce aux zones de colle 10 précédemment déposées dans l'étape (c).

Enfin, dans l'étape (e), l'emballage 2 est fermé à sa partie supérieure, par mise en place d'une coiffe 11.

Ces différentes opérations sont successivement réalisées sur une seule machine, représentée dans son ensemble sur la figure 3. La machine comprend plusieurs postes, disposés en ligne, qui se succèdent le long d'un convoyeur 12 horizontal, par exemple un convoyeur à barres. Ainsi, les emballages 2 entrent à une extrémité de la machine, suivant la flèche F1, et ils sont entraînés en avant sur le convoyeur 12 qui leur fait traverser, successivement :
- un poste 13 de coupe, qui réalise les fentes verticales 7 sur les quatre arêtes verticales des emballages 2 ;
- un poste 14 de marquage des flancs 5 et 6 des emballages 2 ;
- un poste 15 de pliage et de pressage des rabats 9 ;
- un poste 16 de pose des coiffes 11, auquel est associé latéralement un magasin 17 de stockage des coiffes 11.

Les caisses remplies et fermées sortent, suivant la flèche F2, à l'extrémité de la machine où se situe le poste 16 de pose des coiffes 11.

Le poste de coupe 13, le poste de pliage et de pressage 15, et le poste 16 de pose des coiffes sont réalisés de manière généralement connue, et ne seront donc pas davantage détaillés.

On s'intéresse ici plus particulièrement au poste 14 de marquage des flancs, représenté plus en détail sur les figures 4 et 5 et décrit ci-après.

Le poste 14 de marquage des flancs comporte, au-dessus du convoyeur 12, une ossature 18 déplaçable verticalement au moyen d'un actionneur central 19. L'ossature 18 porte un outillage de marquage, composé d'outils de marquage intérieurs 20 et d'outils de marquage extérieurs 21.

Les outils de marquage intérieurs 20 sont constitués par quatre lames ondulées mobiles, disposées suivant un rectangle horizontal. Chaque outil de marquage 20 est guidé horizontalement en translation, perpendiculairement à sa direction longitudinale, et se trouve fixé sur un bloc-support 22. Un vérin pneumatique central 23, disposé verticalement, déplace une plaque horizontale rectangulaire 24 qui est reliée, par l'intermédiaire de biellettes obliques 25 articulées sur les quatre côtés de cette plaque 24, aux blocs-supports 22 respectifs des quatre outils de marquage intérieurs 20.

Les outils de marquage extérieurs 21 sont constitués par quatre lames dentées mobiles, disposées suivant un rectangle horizontal, chaque outil de marquage extérieur 21 étant placé parallèlement à un outil de marquage intérieur 20, et en regard de ce dernier. Chaque outil de marquage 21 est mobile en translation horizontalement, perpendiculairement à sa direction longitudinale, et il se trouve fixé à une barre-support 26. Deux vérins pneumatiques 27, disposés latéralement, sont attelés à chaque barre-support 26 pour déplacer l'outil de marquage 21 correspondant.

Ainsi, l'outillage de marquage se compose de quatre paires d'outils de marquage, dont chacune comprend un outil de marquage intérieur 20 et un outil de marquage extérieur 21, situés l'un en regard de l'autre, l'outil de marquage extérieur 21 pouvant se situer légèrement plus haut que l'outil de marquage intérieur 20. De plus, comme le montre la figure 5, il est prévu un décalage en hauteur entre les outils de marquage 20, 21 disposés dans le sens longitudinal, d'une part, et les outils de marquage 20, 21 disposés dans le sens transversal, d'autre part, ce qui permet notamment aux extrémités des outils de marquage 20 longitudinaux de passer au-dessus des outils de marquage 20 transversaux.

En cours de fonctionnement de la machine, lorsqu'un emballage 2 est transféré au poste 14 de marquage des flancs par l'avance du convoyeur 12, l'ossature 18 est abaissée par l'actionneur central 19 de manière à venir coiffer cet emballage 2, par l'intérieur et par l'extérieur. Les outils de marquage intérieurs 20 et extérieurs 21 sont ainsi amenés, dans une position encore écartée les uns des autres, en regard des flancs 5 et 6 de l'emballage 2, ces outils étant positionnés à la hauteur convenable par rapport à la réduction de volume désirée dans chaque cas. Il est alors procédé à l'actionnement simultané des outils de marquage intérieurs 20 et extérieurs 21, plus particulèrement :
- par la commande du vérin central 23, et par la transmission mécanique réalisée par les biellettes 25, les quatre outils de marquage intérieurs 20 sont rapprochés, par l'intérieur, des quatre flancs 5 et 6 correspondants de l'emballage 2 ;
- par la commande simultanée de tous les vérins 27, les quatre outils de marquage extérieurs 21 sont rapprochés, par l'extérieur, des quatre flancs 5 et 6 de l'emballage 2.

Grâce à leurs ondulations, les outils 20 réalisent ainsi un marquage intérieur des flancs 5 et 6 de l'emballage 2. Grâce à leurs dentures, les outils 21 réalisent en outre un marquage extérieur des flancs 5 et 6 de l'emballage 2. Ces marquages délimitent sur l'emballage 2 les rabats 9.

Ensuite, les vérins 23 et 27 sont commandés en sens inverse, de manière à provoquer l'écartement des outils de marquage 20 et 21, puis l'ossature 18 est relevée de manière à dégager l'emballage 2. Après remontée de l'outillage de marquage, l'emballage 2 peut être transféré, par le convoyeur 12, vers le poste suivant 15 de pliage et de pressage, l'encollage des rabats 9 étant réalisable au cours de ce transfert.

Comme l'illustre la figure 6, l'invention est notamment applicable à un emballage 2 en carton ondulé épais, à double cannelure ou un emballage à deux épaisseurs en simple cannelure, tel que rencontré dans le cas de barquettes. La réalisation simultanée d'un marquage intérieur des flancs de l'emballage par les outils 20, et d'un marquage extérieur des mêmes flancs par les outils 21, au poste 14 de marquage des flancs, facilite alors le pliage des rabats au poste suivant 15 de pliage et de pressage.

Cette figure 6 montre aussi le léger décalage vertical, indiqué en d, qui est avantageusement prévu entre l'outil de marquage extérieur 21 et l'outil de marquage intérieur 20 correspondant.

L'on ne s'éloignerait pas du cadre de l'invention, telle que définie dans les revendications annexées :
- par des modifications de détail, concernant par exemple la forme des lames de marquage ;
- par le recours à tous équivalents, notamment en remplaçant les vérins pneumatiques d'actionnement des lames de marquage par des vérins hydrauliques, ou par des actionneurs mécaniques ;
- par l'adjonction de toutes fonctions complémentaires, par exemple en prévoyant que, dans tout ou partie des paires d'outils de marquage, il est associé à l'outil de marquage extérieur au moins un organe d'amorçage du pliage du rabat correspondant de la caisse ;
- par une adaptation sur tout type de machine, par exemple une machine qui traiterait les caisses en position couchée, l'ensemble des outils de marquage étant dans ce cas approché par un mouvement horizontal et non plus vertical, ou encore une machine qui, avant fermeture des caisses, introduirait de façon automatique dans celles-ci des sacs gonflés d'air destinés au calage des produits emballés, le volume de ces sacs de calage étant lui-même adaptable à la hauteur des produits emballés.

## Revendications

1. Procédé pour la réalisation d'un emballage en carton, du genre caisse, de volume variable adapté à la hauteur (h) des produits (4) emballés dans chaque cas, le procédé prévoyant la formation de lignes de pliage (8) à la hauteur convenable, sur les quatre flancs (5, 6) de la caisse (2), pour délimiter des rabats supérieurs (9), puis le pliage de ces rabats (9) au-dessus du contenu de la caisse, **caractérisé en ce que,** dans l'étape de formation des lignes de pliage (8), effectuée après remplissage de la caisse (2) avec les produits à emballer, il est réalisé sur chaque flanc (5, 6) de cette caisse (2), pour chaque rabat (9), un marquage du côté intérieur de la caisse (2) et un autre marquage du côté extérieur de la caisse (2).

2. Procédé de double marquage selon la revendication 1, **caractérisé en ce qu'**il est prévu un léger décalage en hauteur (1), entre d'une part le marquage réalisé du côté intérieur de la caisse (2) et d'autre part le marquage réalisé du côté extérieur de la caisse (2), ceci sur chaque flanc (5, 6) de la caisse (2).

3. Procédé de double marquage selon la revendication 2, **caractérisé en ce que** le marquage extérieur est réalisé légèrement plus haut que le marquage intérieur.

4. Procédé de double marquage selon l'une quelconque des revendications 1 à 3, **caractérisé en ce que,** tant pour le marquage intérieur que pour le marquage extérieur, il est prévu un décalage en hauteur, égal sensiblement à l'épaisseur du carton, entre d'une part le marquage des flancs longitudinaux (5) et d'autre part le marquage des flancs transversaux (6) de la caisse (2).

5. Procédé de double marquage selon l'une quelconque des revendications 1 à 4, **caractérisé en ce que** les marquages réalisés intérieurement et extérieurement sont des marquages continus.

6. Procédé de double marquage selon l'une quelconque des revendications 1 à 4, **caractérisé en ce que** les marquages réalisés intérieurement et extérieurement sont des marquages discontinus.

7. Procédé de double marquage selon la revendication 5 ou 6, **caractérisé en ce que** les marquages comprennent une pré-découpé de la feuille externe du carton, sur le côté extérieur de la caisse (2).

8. Procédé de double marquage selon l'une quelconque des revendications 5 à 7, **caractérisé en ce que,** pour chaque flanc (5, 6) de la caisse, le marquage est moins appuyé au centre de ce flanc, et plus appuyé dans les parties latérales du même flanc.

9. Dispositif pour la réalisation d'un emballage en carton, du genre caisse, de volume variable adapté à la hauteur (h) des produits (4) emballés dans chaque cas, le dispositif mettant en oeuvre le procédé de « double marquage » selon l'une quelconque des revendications 1 à 8, **caractérisé en ce qu'**il comprend, pour le marquage intérieur et extérieur des quatre flancs (5, 6) d'une caisse en carton, en vue de la délimitation des rabats supérieurs (9), un ensemble de quatre paires d'outils de marquage (20, 21), attribuées respectivement aux quatre flancs (5, 6) de la caisse (2), chaque paire d'outils comprenant un outils de marquage intérieur (20), apte à être descendu dans la caisse (2) à une hauteur convenable, et un outil de marquage extérieur (21), apte à être amené extérieurement contre le flanc (5, 6) correspondant de la caisse (2), sensiblement à la même hauteur que l'outil de marquage intérieur (20).

10. Dispositif de double marquage selon la revendication 9, **caractérisé en ce que** les outils de marquage (20, 21), tant intérieurs qu'extérieurs, sont constitués par des lames dentées ou ondulées, guidées perpendiculairement aux flancs (5, 6) correspondants de la caisse (2).

11. Dispositif de double marquage selon la revendication 10, **caractérisé en ce que** les lames de marquage (20, 21) sont déplaçables, chacune dans un plan perpendiculaire au flanc (5, 6) correspondant de la caisse en carton, au moyen d'actionneurs pneumatiques (23, 27) ou hydrauliques, ou encore au moyen d'actionneurs mécaniques, électriques ou électromécaniques.

12. Dispositif de double marquage selon la revendication 11, **caractérisé en ce que** les quatre outils de marquage intérieurs (20) sont déplaçables au moyen d'un actionneur central commun (23), du genre vérin, relié par des moyens de transmission mécaniques tels que des biellettes (25) à chacun des quatre outils de marquage intérieurs (20).

13. Dispositif de double marquage selon l'une quelconque des revendications 9 à 12, **caractérisé en ce que**, dans chaque paire d'outils de marquage, l'outil de marquage extérieur (21) est légèrement décalé vers le haut par rapport à l'outil de marquage intérieur (20).

14. Dispositif de double marquage selon l'une quelconque des revendications 9 à 13, **caractérisé en ce qu'**il est prévu un décalage en hauteur entre les outils de marquage (20, 21) disposés dans le sens longitudinal, d'une part, et les outils de marquage (20, 21) disposés dans le sens transversal, d'autre part.

15. Dispositif de double marquage selon l'une quelconque des revendications 9 à 14, **caractérisé en ce que**, dans tout ou partie des paires d'outils de marquage, il est associé à l'outil de marquage extérieur (21) au moins un organe d'amorçage du pliage du rabat (9) correspondant de la caisse (2).

16. Dispositif de double marquage selon l'une quelconque des revendications 9 à 15, **caractérisé en ce que** l'ensemble des quatre paires d'outils de marquage (20, 21) est porté par une ossature commune (18), déplaçable verticalement qui, par abaissement, est apte à venir coiffeur intérieurement et extérieurement la caisse (2), pour positionner les outils de marquage intérieurs (20) et extérieurs (21) à une hauteur convenable relativement à cette caisse (2).

17. Dispositif de double marquage selon l'une quelconque des revendications 9 à 16, **caractérisé en ce qu'**il comprend un plateau élévateur, disposé sous les outils de marquage (20, 21) et prévu pour surélever la caisse (2), au moment de l'opération de marquage des flancs (5, 6) de cette caisse (2).

18. Dispositif de double marquage selon l'une quelconque des revendications 9 à 17, **caractérisé en ce qu'**il constitue un poste (14) intermédiaire d'une machine dans laquelle les caisses avancent sur un convoyeur horizontal (12), la machine comprenant successivement, le long du convoyeur (12), un poste (13) de coupe des caisses (2) le long de leurs arêtes verticales, sur une certaine hauteur, le poste (14) de double marquage des flancs (5, 6) des caisses (2), intérieurement et extérieurement, un poste (15) de pliage et de pressage des rabats (9), et un poste (16) de pose de coiffes de fermeture (11) sur le sommet des caisses (2).

19. Dispositif de double marquage selon la revendication 18, **caractérisé en ce que** la machine, incorporant ce dispositif, comprend encore un poste pour la mise en place, dans les caisses (2), de sacs gonflables destinés au calage des produits emballés.

## Claims

1. Method for making a cardboard package, of the box type, of variable volume adapted to the height (h) of the products (4) packaged in each case, the method involving forming fold lines (8) at the appropriate height, on the four side walls (5, 6) of the box (2), to define upper flaps (9), and then folding these flaps (9) down over the contents of the case, said method being **characterized in that,** in the fold line (8) forming step, which is performed once the box (2) has been filled with the products to be packaged, a mark is made on the inside of the box (2) and another mark on the outside of the box (2), on each side wall (5, 6) of this box (2), for each flap (9).

2. Double-marking method according to Claim 1, **characterized in that** a slight height difference (1) is provided between on the one hand the mark made on the inside of the box (2) and on the other hand the mark made on the outside of the box (2), and this on each side wall (5, 6) of the box (2).

3. Double-marking method according to Claim 2, **characterized in that** the outside mark is made slightly higher than the inside mark.

4. Double-marking method according to any one of Claims 1 to 3, **characterized in that** for both the inside mark and the outside mark there is a height difference, approximately equal to the thickness of the cardboard, between the marks on the longitudinal side walls (5) on the one hand, and the marks on the transverse walls (6) on the other, of the box (2).

5. Double-marking method according to any one of Claims 1 to 4, **characterized in that** the marks made on the inside and outside are continuous marks.

6. Double-marking method according to any one of Claims 1 to 4, **characterized in that** the marks made on the inside and outside are discontinuous marks.

7. Double-marking method according to Claim 5 or 6, **characterized in that** the marks comprise precutting the outer sheet of the cardboard, on the outside of the box (2).

8. Double-marking method according to any one of Claims 5 to 7, **characterized in that**, on each side wall (5, 6) of the box the mark is lighter in the centre of this side wall, and heavier in the lateral parts of the same side wall.

9. Device for making a cardboard package, of the box type, of variable volume adapted to the height (h) of the products (4) packaged in each case, the device employing the "double-marking" method according to any one of Claims 1 to 8, said device being **characterized in that** it comprises, for the inside and outside marking of the four side walls (5, 6) of a cardboard box, for the purpose of defining the upper flaps (9), a series of four pairs of marking tools (20, 21), each allocated to one of the four side walls (5, 6) of the box (2), each pair of tools comprising an inside marking tool (20) capable of being lowered into the box (2) to a suitable height, and an outside marking tool (21) capable of being positioned externally against the corresponding side wall (5, 6) of the box (2), at approximately the same height as the inside marking tool (20).

10. Double-marking device according to Claim 9, **characterized in that** both the inside and outside marking tools (20, 21) consist of toothed or undulating blades guided at right angles to the corresponding side walls (5, 6) of the box (2).

11. Double-marking device according to Claim 10, **characterized in that** the marking blades (20, 21) are moveable, each in a plane perpendicular to the corresponding side wall (5, 6) of the cardboard box, by means of pneumatic actuators (23, 27) or hydraulic actuators, or by means of mechanical, electrical or electromechanical actuators.

12. Double-marking device according to Claim 11, **characterized in that** the four inside marking tools (20) are moveable by means of a common central actuator (23) of the cylinder type connected by mechanical transmission means such as links (25) to each of the four inside marking tools (20).

13. Double-marking device according to any one of Claims 9 to 12, **characterized in that**, in each pair of marking tools, the outside marking tool (21) is slightly higher than the inside marking tool (20).

14. Double-marking device according to any one of Claims 9 to 13, **characterized in that** there is a height difference between the marking tools (20, 21) arranged in the longitudinal direction on the one hand, and the marking tools (20, 21) arranged in the transverse direction on the other.

15. Double-marking device according to any one of Claims 9 to 14, **characterized in that**, in all or some of the pairs of marking tools, there is provided for the outside marking tool (21) at least one member for initiating the folding of the corresponding flap (9) of the box (2).

16. Double marking device according to any one of Claims 9 to 15, **characterized in that** all four pairs of marking tools (20, 21) are carried by a vertically moveable common framework (18) which, when lowered, is able to fit internally and externally over the box (2), to position the inside (20) and outside (21) marking tools at a suitable height relative to this box (2).

17. Double-marking device according to any one of Claims 9 to 16, **characterized in that** it comprises a lift platform arranged underneath the marking tools (20, 21) and designed to lift the box (2) when the side walls (5, 6) of this box (2) are being marked.

18. Double-marking device according to any one of Claims 9 to 17, **characterized in that** it constitutes an intermediate station (14) in a machine in which the boxes advance along a horizontal conveyor (12), the machine comprising in succession, along the conveyor (12), a station (13) in which the vertical edges of the boxes (2) are cut to a certain height, the double-marking station (14) for double marking the side walls (5, 6) of the boxes (2), inside and outside, a station (15) in which the flaps (9) are folded and pressed, and a station (16) in which closure lids (11) are placed on the tops of the boxes (2).

19. Double-marking device according to Claim 18, **characterized in that** the machine incorporating this device also includes a station for placing inflatable bags inside the boxes (2) to immobilize the packaged products.

## Patentansprüche

1. Verfahren zur Herstellung einer Pappverpackung von der Art Schachtel mit einem an die Höhe (h) der in jedem Fall verpackten Produkte (4) angepassten, variablen Volumen, wobei das Verfahren die Bildung von Faltlinien (8) in der geeigneten Höhe auf den vier Seiten (5, 6) der Schachtel (2), um obere Klappen (9) zu begrenzen, dann das Falten dieser Klappen (9) über dem Inhalt der Schachtel vorsieht, **dadurch gekennzeichnet, dass** im Schritt der Bildung der Faltlinien (8), der nach dem Füllen der Schachtel (2) mit den zu verpackenden Produkten durchgeführt wird, auf jeder Seite (5, 6) dieser Schachtel (2) für jede Klappe (9) eine Markierung auf der Innenseite der Schachtel (2) und eine weitere Markierung auf der Außenseite der Schachtel (2) durchgeführt wird.

2. Verfahren zur doppelten Markierung nach Anspruch 1, **dadurch gekennzeichnet, dass** ein leichter Höhenversatz (1) zwischen der auf der Innenseite der Schachtel (2) durchgeführten Markierung einerseits und der auf der Außenseite der Schachtel (2) durchgeführten Markierung andererseits vorgesehen ist, und dies auf jeder Seite (5, 6) der Schachtel (2).

3. Verfahren zur doppelten Markierung nach Anspruch 2, **dadurch gekennzeichnet, dass** die äußere Markierung geringfügig höher durchgeführt wird als die innere Markierung.

4. Verfahren zur doppelten Markierung nach einem der Ansprüche 1 bis 3, **dadurch gekennzeichnet, dass** sowohl für die innere Markierung als auch für die äußere Markierung ein Höhenversatz gleich im Wesentlichen der Dicke der Pappe zwischen einerseits der Markierung der Längsseiten (5) und andererseits der Markierung der Querseiten (6) der Schachtel (2) vorgesehen ist.

5. Verfahren zur doppelten Markierung nach einem der Ansprüche 1 bis 4, **dadurch gekennzeichnet, dass** die innen und außen durchgeführten Markierungen durchgehende Markierungen sind.

6. Verfahren zur doppelten Markierung nach einem der Ansprüche 1 bis 4, **dadurch gekennzeichnet, dass** die innen und außen durchgeführten Markierungen unterbrochene Markierungen sind.

7. Verfahren zur doppelten Markierung nach Anspruch 5 oder 6, **dadurch gekennzeichnet, dass** die Markierungen einen Vorausschnitt des äußeren Bogens der Pappe auf der Außenseite der Schachtel (2) enthalten.

8. Verfahren zur doppelten Markierung nach einem der Ansprüche 5 bis 7, **dadurch gekennzeichnet, dass** für jede Seite (5, 6) der Schachtel die Markierung in der Mitte dieser Seite weniger betont und in den Seitenbereichen der gleichen Seite stärker betont ist.

9. Vorrichtung zur Herstellung einer Pappverpackung von der Art Schachtel mit einem an die Höhe (h) der in jedem Fall verpackten Produkte (4) angepassten variablen Volumen, wobei die Vorrichtung das Verfahren der "doppelten Markierung" nach einem der Ansprüche 1 bis 8 anwendet, **dadurch gekennzeichnet, dass** sie für die innere und äußere Markierung der vier Seiten (5, 6) einer Pappschachtel zur Begrenzung der oberen Klappen (9) einen Satz von vier Markierungswerkzeugen (20, 21) enthält, die den vier Seiten (5, 6) der Schachtel (2) zugeordnet sind, wobei jedes Paar von Werkzeugen ein inneres Markierungswerkzeug (20), das in die Schachtel (2) auf eine geeignete Höhe abgesenkt werden kann, und ein äußeres Markierungswerkzeug (21) enthält, das außen gegen die entsprechende Seite (5, 6) der Schachtel (2) im Wesentlichen auf die gleiche Höhe wie das innere Markierungswerkzeug (20) gebracht werden kann.

10. Vorrichtung zur doppelten Markierung nach Anspruch 9, **dadurch gekennzeichnet, dass** die inneren und äußeren Markierungswerkzeuge (20, 21) aus gezackten oder gewellten Klingen bestehen, die lotrecht zu den entsprechenden Seiten (5, 6) der Schachtel (2) geführt werden.

11. Vorrichtung zur doppelten Markierung nach Anspruch 10, **dadurch gekennzeichnet, dass** die Markierungsklingen (20, 21) jede in einer Ebene lotrecht zu der entsprechenden Seite (5, 6) der Pappschachtel mittels pneumatischer oder hydraulischer Stellantriebe (23, 27) oder auch mittels mechanischer, elektrischer oder elektromechanischer Stellantriebe verschiebbar sind.

12. Vorrichtung zur doppelten Markierung nach Anspruch 11, **dadurch gekennzeichnet, dass** die vier inneren Markierungswerkzeuge (20) mittels eines zentralen gemeinsamen Stellantriebs (23) von der Art Arbeitszylinder verschiebbar sind, der durch mechanische Übertragungseinrichtungen wie Verbindungsstangen (25) mit jedem der vier inneren Markierungswerkzeuge (20) verbunden ist.

13. Vorrichtung zur doppelten Markierung nach einem der Ansprüche 9 bis 12, **dadurch gekennzeichnet, dass** bei jedem Paar von Markierungswerkzeugen das äußere Markierungswerkzeug (21) bezüglich des inneren Markierungswerkzeugs (20) geringfügig nach oben versetzt ist.

14. Vorrichtung zur doppelten Markierung nach einem der Ansprüche 9 bis 13, **dadurch gekennzeichnet, dass** ein Höhenversatz zwischen den in Längsrichtung angeordneten Markierungswerkzeugen (20, 21) einerseits und den in Querrichtung angeordneten Markierungswerkzeugen (20, 21) andererseits vorgesehen ist.

15. Vorrichtung zur doppelten Markierung nach einem der Ansprüche 9 bis 14, **dadurch gekennzeichnet, dass** bei allen oder einem Teil der Paare von Markierungswerkzeugen dem äußeren Markierungswerkzeug (21) mindestens ein Organ für den Beginn des Faltens der entsprechenden Klappe (9) der Schachtel (2) zugeordnet ist.

16. Vorrichtung zur doppelten Markierung nach einem der Ansprüche 9 bis 15, **dadurch gekennzeichnet, dass** der Satz der vier Paare von Markierungswerkzeugen (20, 21) von einem gemeinsamen senkrecht verschiebbaren Gerüst (18) getragen wird, das durch Absenken innen und außen auf der Schachtel (2) aufsitzen kann, um die inneren (21) und äußeren Markierungswerkzeuge (21) auf einer geeigneten Höhe bezüglich dieser Schachtel (2) zu positionieren.

17. Vorrichtung zur doppelten Markierung nach einem der Ansprüche 9 bis 16, **dadurch gekennzeichnet, dass** sie eine Hebeplatte enthält, die unter den Markierungswerkzeugen (20, 21) angeordnet und vorgesehen ist, um die Schachtel (2) im Moment des Markierungsvorgangs der Seiten (5, 6) dieser Schachtel (2) anzuheben.

18. Vorrichtung zur doppelten Markierung nach einem der Ansprüche 9 bis 17, **dadurch gekennzeichnet, dass** sie eine Zwischenstation (14) einer Maschine bildet, in der die Schachteln sich auf einem waagrechten Förderband (12) vorwärts bewegen, wobei die Maschine nacheinander entlang des Förderbands (12) eine Station (13) zum Schneiden der Schachteln (2) entlang ihrer senkrechten Kanten über eine gewisse Höhe, die Station (14) zur doppelten inneren und äußeren Markierung des Seiten (5, 6) der Schachteln (2), eine Station (15) zum Falten und Pressen der Klappen (9), und eine Station (16) zum Aufbringen von Verschlussdeckeln (11) auf die Oberseite der Schachteln (2) enthält.

19. Vorrichtung zur doppelten Markierung nach Anspruch 18, **dadurch gekennzeichnet, dass** die diese Vorrichtung enthaltende Maschine außerdem noch eine Station zum Anordnen von Luftsäcken in den Schachteln (2) enthält, die zum Verkeilen der verpackten Produkte bestimmt sind.
